# EUROPÄISCHE PATENTSCHRIFT

(11) **EP 0 700 131 B1**
(45) Veröffentlichungstag und Bekanntmachung des Hinweises auf die Patenterteilung: **28.04.1999**
(21) Anmeldenummer: 94113446.2
(22) Anmeldetag: 29.08.1994
(51) Int. Cl.: H01R 23/68, H01R 23/70, H01R 13/658

(54) **Steckverbindung für Rückwandverdrahtungen**
Plug and socket connection for back plane wiring
Connexion par enfichage pour câblage de panneau arrière

(43) Veröffentlichungstag der Anmeldung: 06.03.1996
(73) Patentinhaber: SIEMENS AKTIENGESELLSCHAFT, 80333 München (DE)
(72) Erfinder: Zell, Karl, D-82343 Niederpöcking (DE); Seidel, Peter, D-82194 Gröbenzell (DE)

(56) Entgegenhaltungen:
- EP-A- 0 418 045
- EP-A- 0 446 980
- DE-A- 3 511 344

## Beschreibung

Die vorliegende Erfindung betrifft eine Steckverbindung für Rückwandverdrahtungen, bestehend aus einer als einseitig offenes rechtwinkliges Gehäuse ausgebildeten Messerleiste zum Aufstecken auf die kontakt- und Schirmungsmesser einer Rückwandleiterplatte und einer in die Messerleiste einsteckbaren, mit Aufnahmekammern versehenen und mit einer Baugruppenleiterplatte verbundenen Federleiste, wobei die Messer und Federn parallel in mehreren Reihen angeordnet sind, und wobei die einzelnen Kontaktfedern von elektrisch leitenden Schirmungen umgeben sind, welche mit im Zwischenraster sowohl baugruppenseitig als auch rückwandseitig angebrachten Schirmkontaktierungen verbunden sind, die mit einem entsprechenden Potential beaufschlagt sind.

Aufgrund der Tatsache, daß heute und in der Zukunft immer höhere Datenraten mit immer höheren Frequenzen über die Schnittstelle "Steckverbindung" übertragen werden müssen, ist es notwendig, den heute aus Kunststoff gefertigten Steckerkörper zu veredeln und damit EMV-tauglich zu machen. Der Steckerdurchgang soll kleiner und billiger als ein herkömmlicher Mini-KOAX sein.

Bisher wurde die notwendige EMV-Maßnahme einerseits mit Hilfe von normalen Kontaktstiften um einen aktiven Leiter herum und andererseits durch Kapselung der einzelnen Kontaktedurchgange mittels zu einem Potentialkafig verbundenen Schirmelementen (siehe europäische Patentanmeldung 94 103 192.4) erreicht.

Der aus der europäischen Patentanmeldung 94 103 192.4 bekannte Steckverbinder weist bezüglich seiner Herstellung einen komplizierten Aufbau auf. Aufgabe der vorliegenden Erfindung ist es, eine Steckverbindung der eingangs genannten Art anzugeben, deren Hochfrequenzeigenschaften den gestellten Anforderungen genügen, und der sich durch einen verhältnismäßig einfachen Aufbau auszeichnet.

Diese Aufgabe wird für eine Steckverbindung der eingangs genannten Art dadurch gelöst,
daß die freien Enden der Kontaktmesser in der Messerleiste von Schirmhülsen umgeben sind,
daß zwischen den Schirmhülsen rückwandseitige Schirmkontaktierungen mit kreisförmigem Querschnitt angebracht sind, welche mit ihren äußeren Flachen die Schirmhülsen kontaktieren und in ihrem Inneren die freien Enden der Schirmungsmesser federnd umgreifen,
daß innerhalb der Federleiste die Kontaktfedern sowie die daran angeschlossenen Innenleiter von als Schirmung dienenden rohrförmigen Außenleitern umgeben sind,
daß die rückwandseitigen freien Enden der Außenleiter als Federkranze ausgebildet sind, welche in gestecktem Zustand mit den Innenflächen der Schirmhülsen der Messerleiste kontaktieren,
daß die rückwandseitigen freien Enden der Innenleiter Kontaktfedern mit kreisförmigen Querschnitten zum Umgreifen der Kontaktmesser in gestecktem Zustand ausgebildet sind, und daß baugruppenseitig die von den rohrförmigen Außenleitern umgebenen Innenleiter als Kontaktstifte nach außen geführt sind, und zwischen den Außenleitern baugruppenseitige Schirmkontaktierungen mit kreisförmigem Querschnitt angebracht sind, welche mit ihren äußeren Flächen die Außenleiter kontaktieren und in ihrem Innern nach außen geführte, in der Federleiste befestigte Schirmungsstifte federnd umgreifen.

Die erfindungsgemäße Steckverbindung bietet Steckerdurchgange, die wesentlich kleiner und billiger als herkömmliche Mini-KOAX-Steckverbindungen sind und bezüglich der Übertragungseigenschaften alle heutigen Anforderungen erfüllen.

Ausgestaltungen der erfindungsgemaßen Steckverbindung ergeben sich aus den Unteransprüchen sowie aus der nachfolgenden Beschreibung eines Ausführungsbeispiels einer Steckverbindung gemaß der vorliegenden Erfindung anhand der Figur.

Es zeigen
- FIG 1: einen Querschnitt durch eine Federleiste einer erfindungsgemaßen Steckverbindung,
- FIG 2: einen Längsschnitt durch eine Messerleiste einer erfindungsgemaßen Steckverbindung,
- FIG 3: einen Querschnitt durch die in FIG 2 gezeigte Messerleiste entlang der Linie III-III,
- FIG 4: einen Querschnitt durch die in FIG 2 gezeigte Messerleiste entlang der Linie IV-IV,
- FIG 5: einen teilweisen Querschnitt durch die in FIG 2 gezeigte Messerleiste entlang der Linie V-V, und
- FIG 6: einen Langsschnitt durch die in FIG 1 gezeigte Federleiste entlang der Linie VI-VI.

In der Zeichnung sind nur die zum Verständnis der Erfindung notwendigen Bauteile gezeigt, d.h. es ist in erster Linie der prinzipielle Aufbau der Steckverbindung gezeigt. Außerdem sind nur die zum Verständnis der Erfindung notwendigen Bauteile einzeln gekennzeichnet.

FIG 1 zeigt den Querschnitt durch eine Federleiste einer Steckverbindung gemaß der vorliegenden Erfindung. Die Federleiste ist mit der Baugruppenleiterplatte 3 über ihre Kontaktstifte 14 und Schirmungsstifte 15 (nicht gezeigt) verbunden. Durch das Federleistengehäuse werden jeweils die Innenleiter 6 und die Außenleiter 7 zu der rückwandseitig angebrachten Steckvorrichtung der Federleiste 1 geführt. Die Steckvorrichtung besteht im wesentlichen aus den KOAX-Stekkern 5, welche Anschlußfedern 8 für die Innenleiter und Anschlußfedern 9 für die Außenleiter aufweisen.

Die FIG 2 bis 5 zeigen den Aufbau einer erfindungsgemaßen Messerleiste 2. Das z.B. zweiteilige Messerleistengehäuse wird auf die in der Rückwandverdrahtungsplatte befestigten Kontaktmesser 10 und Schirmungsmesser 12 aufgesteckt. Dabei sind die Schirmungsmesser 12 bezüglich der Kontaktmesser 10 im Zwischenraster angeordnet. Innerhalb der Messerleiste 2 sind die einzelnen Kontaktmesser 10 von elektrisch leitenden Schirmhülsen 11 umgeben. Zwischen den Schirmhülsen 11 sind im Zwischenraster auf der Bodenseite der Messerleiste 2 Schirmkontaktierungen 13 angeordnet. Diese Schirmkontaktierungen 13 weisen einen kreisförmigen Querschnitt auf und kontaktieren mit ihren äußeren Flachen teilweise die Schirmhülsen 11 von außen. Dabei sind die Schirmkontaktierungen derart ausgebildet, daß sie in ihrem Inneren die Schirmungsmesser federnd umgreifen, und auf diese Weise einen Kontaktübergang von den Schirmungsmessern 12 und zu den Schirmhülsen 11 bilden.

Die rückwandseitigen freien Enden der Kontaktdurchführungen der Innenleiter 6 der Federleiste 1 sind als Kontaktfedern mit kreisförmigem Querschnitt zum Umgreifen der Kontaktmesser 10 in gestecktem Zustand ausgebildet. Die rückwandseitigen freien Enden der Außenleiter 7 sind als Federkranze 9 ausgebildet, welche in gestecktem Zustand der Steckverbindung mit den Innenflächen der Schirmhülsen 11 der Messerleiste 2 kontaktieren. Auf diese Weise wird rückwandseitig eine Vielzahl von KOAX-Verbindungen gebildet, welche die genannten Anforderungen erfüllen und einen geringen Platzbedarf aufweisen.

Die baugruppenseitige Verbindung zwischen Federleiste 1 und Baugruppenleiterplatte 3 ist ist in der gleichen Art und Weise ausgeführt wie die rückwandseitige Verbindung der Federleiste mit der Messerleiste. Baugruppenseitig sind die von den rohrförmigen Außenleitern 7 umgebenen Kontaktstifte 14 nach außen geführt, um in die Leiterplatte eingepreßt zu werden. Zwischen den Außenleitern 7 sind baugruppenseitig Schirmkontaktierungen 16 mit kreisförmigem Querschnitt angebracht, welche ebenfalls mit ihren äußeren Flachen die Außenleiter 7 kontaktieren und in ihrem Inneren die nach außen geführten Schirmungsstifte 15 federnd umgreifen. Dabei sind die Schirmungsstifte 15 fest mit der Federleiste 1 verbunden.

FIG 3 zeigt vier verschiedene rückwandseitige Befestigungsarten der Schirmungsmesser 12, welche im einzelnen mit a, b, ch und cv gekennzeichnet sind.

a zeigt den Fall, in welchem die Schirmungsmesser 12 in der Messerleiste 2 befestigt sind und zusammen mit dieser in die Rückwandleiterplatte 4 eingepreßt werden.

Mit b ist der Fall gekennzeichnet, in welchem die Schirmungsmesser 12 in die Rückwandleiterplatte 3 eingepreßt sind und die Messerleiste anschließend separat eingepreßt wird.

Bei dem mit ch gekennzeichneten Fall besteht die Rückwandverdrahtungsplatte aus der eigentlichen Rückwandverdrahtungsplatte 4 und einem hinteren Trägerstreifen 18, welcher durch eine Isolierfolie 19 von der eigentlichen Rückwandverdrahtungsplatte 4 getrennt ist. In diesem Fall sind die Schirmungsmesser 12 durch Einpreßen in den Trägerstreifen befestigt.

Bei dem mit cv gekennzeichneten Fall ist ein vorderer Trägerstreifen 17 vor der eigentlichen Rückwandverdrahtungsplatte 4 angeordnet. Auch der vordere Trägerstreifen 17 ist von der eigentlichen Rückwandverdrahtungsplatte 4 durch eine Isolierfolie 19 getrennt. In dem mit cv gekennzeichneten Fall sind die Schirmungsmesser 12 in dem vorderen Trägerstreifen 17 mittels Einpreßtechnik befestigt.

## Patentansprüche

1. Steckverbindung für Rückwandverdrahtungen, bestehend aus einer als einseitig offenes rechtwinkliges Gehäuse ausgebildeten messerleiste zum Aufstecken auf die Kontakt- und Schirmungsmesser einer Rückwandleiterplatte und einer in die Messerleiste einsteckbaren, mit Aufnahmekammern versehenen und mit einer Baugruppenleiterplatte verbundenen Federleiste, wobei die Messer und Federn parallel in mehreren Reihen angeordnet sind, und wobei die einzelnen Kontaktfedern von elektrisch leitenden Schirmungen umgeben sind, welche mit im Zwischenraster sowohl baugruppenseitig als auch rückwandseitig angebrachten Schirmkontaktierungen verbunden sind, die mit einem entsprechenden Potential beaufschlagt sind,
**dadurch gekennzeichnet,**
daß die freien Enden der Kontaktmesser (10) in der Messerleiste (2) von Schirmhülsen (11) umgeben sind,
daß zwischen den Schirmhülsen (11) rückwandseitige Schirmkontaktierungen (13) mit kreisförmigem Querschnitt angebracht sind, welche mit ihren äußeren Flachen die Schirmhülsen (11) kontaktieren und in ihrem Inneren die freien Enden der Schirmungsmesser (12) federnd umgreifen,
daß innerhalb der Federleiste (1) die Kontaktfedern (8) sowie die daran angeschlossenen Innenleiter (6) von als Schirmung dienenden rohrförmigen Außenleitern (7) umgeben sind,
daß die rückwandseitigen freien Enden der Außenleiter (7) als Federkranze (9) ausgebildet sind, welche in gestecktem Zustand mit den Innenflächen der Schirmhülsen (11) der Messerleiste (2) kontaktieren,
daß die rückwandseitigen freien Enden der Innenleiter (6) als Kontaktfedern mit kreisförmigen Querschnitten zum Umgreifen der Kontaktmesser (10) in gestecktem Zustand ausgebildet sind, und
daß baugruppenseitig die von den rohrförmigen Außenleitern (7) umgebenen Innenleiter (6) als Kontaktstifte (14) nach außen geführt sind, und zwischen den Außenleitern (7) baugruppenseitige Schirmkontaktierungen (16) mit kreisförmigem Querschnitt angebracht sind, welche mit ihren äußeren Flächen die Außenleiter (7) kontaktieren und in ihrem Innern nach außen geführte, in der Federleiste befestigte Schirmungsstifte (15) federnd umgreifen.

2. Steckverbindung nach Anspruch 1,
**dadurch gekennzeichnet,**
daß die Schirmungsmesser (12) in der Messerleiste (2) befestigt sind und zusammen mit dieser in die Rückwandleiterplatte (4) eingepreßt sind.

3. Steckverbindung nach Anspruch 1,
**dadurch gekennzeichnet,**
daß die Schirmungsmesser (12) in der Rückwandleiterplatte (4) eingepreßt sind.

4. Steckverbindung nach Anspruch 1,
**dadurch gekennzeichnet,**
daß die Schirmungsmesser (12) in vor oder hinter der Rückwandleiterplatte (4) befestigten Trägerstreifen (17, 18) eingepreßt sind.

5. Steckverbindung nach Anspruch 1,
**dadurch gekennzeichnet,**
daß die Schirmungsstifte in der Federleiste (1) befestigt sind.

## Claims

1. Plug-in connection for backplane wiring arrangements, comprising a male connector strip, which is designed as a rectangular housing open at one end and serves for plugging onto the contact and screening blades of a backplane printed circuit board, and a female connector strip, which can be plugged into the male connector strip, is provided with receptacle chambers and is connected to an assembly printed circuit board, the blades and springs being arranged parallel in a plurality of rows, and the individual contact springs being surrounded by electrically conductive screens connected to screening contacts, which are fitted in the intermediate grid both on the assembly side and on the backplane side and have a corresponding potential applied to them,
characterized
in that the free ends of the contact blades (10) are surrounded by screening sleeves (11) in the male connector strip (2),
in that screening contacts (13) on the backplane side and having a circular cross section are fitted between the screening sleeves (11), which screening contacts make contact with the screening sleeves (11) with their outer areas and, in their inside, engage resiliently around the free ends of the screening blades (12),
in that within the female connector strip (1), the contact springs (8) and also the inner conductors (6) connected thereto are surrounded by tubular outer conductors (7) serving as screen,
in that the free ends of the outer conductors (7) on the backplane side are designed as spring rims (9), which make contact in the plugged state with the inner areas of the screening sleeves (11) of the male connector strip (2),
in that the free ends of the inner conductors (6) on the backplane side are designed as contact springs having circular cross sections for engaging around the contact blades (10) in the plugged state, and
in that, on the assembly side, the inner conductors (6) surrounded by the tubular outer conductors (7) are routed outwards as contact pins (14), and screening contacts (16) on the assembly side and having a circular cross section are fitted between the outer conductors (7), which screening contacts make contact with the outer conductors (7) with their outer areas and, in their inside, engage resiliently around screening pins (15) which are routed outwards and fixed in the female connector strip.

2. Plug-in connection according to Claim 1,
characterized
in that the screening blades (12) are fixed in the male connector strip (2) and are pressed together with the latter into the backplane printed circuit board (4).

3. Plug-in connection according to Claim 1,
characterized
in that the screening blades (12) are pressed into the backplane printed circuit board (4).

4. Plug-in connection according to Claim 1,
characterized
in that the screening blades (12) are pressed into support strips (17, 18) fixed in front of or behind the backplane printed circuit board (4).

5. Plug-in connection according to Claim 1,
characterized
in that the screening pins are fixed in the female connector strip (1).

## Revendications

1. Connecteur enfichable pour câblage de panneau arrière, constitué d'une réglette à couteaux, réalisée en boîtier à angle droit ouvert d'un côté, destinée à être enfichée sur les couteaux de contact et les couteaux de blindage d'une plaquette à circuit imprimé de panneau arrière, et d'une réglette à ressorts pouvant être enfoncée dans la réglette à couteaux, munie de chambres de réception et reliée à une plaquette à circuit imprimé de modules, les couteaux et les ressorts étant montés parallèlement en plusieurs rangées, et les ressorts de contact individuels étant entourés de blindages conducteurs de l'électricité, qui sont reliés à des contacts de blindage qui sont montés en alternance à la fois du côté des modules et du côté du panneau arrière et qui sont alimentés en un potentiel correspondant, caractérisé en ce que les extrémités libres des couteaux (10) de contact sont entourées, dans la réglette (2) à couteaux, de douilles (11) de blindage,
en ce qu'il est monté entre les douilles (11) de blindage des contacts (13) de blindage de section transversale circulaire qui sont situés du côté du panneau arrière, qui contactent les douilles (11) de blindage par leur surface extérieure et qui, à l'intérieur, entourent de manière élastique les extrémités libres des couteaux (12) de blindage, en ce que, à l'intérieur de la réglette (1) à ressorts, les ressorts (8) de contact ainsi que les conducteurs (6) intérieurs qui y sont raccordés sont entourés de conducteurs (7) extérieurs tubulaires servant de blindage,
en ce que les extrémités libres, situées du côté du panneau arrière, des conducteurs (7) extérieurs sont réalisées en couronnes (9) élastiques qui, à l'état enfiché, sont en contact avec les surfaces intérieures des douilles (11) de blindage de la réglette (2) à couteaux,
en ce que les extrémités libres, situées du côté du panneau arrière, des conducteurs (6) intérieurs sont réalisées en ressorts de contact à section transversale circulaire pour entourer les couteaux (10) de contact à l'état enfiché, et
en ce que, du côté des modules, les conducteurs (6) intérieurs entourés des conducteurs (7) extérieurs tubulaires sont guidés comme broches (14) de contact vers l'extérieur, et il est monté entre les conducteurs (7) extérieurs des contacts (16) de blindage de section transversale circulaire qui sont situés du côté des modules, qui, par leur surface extérieure, contactent les conducteurs (7) extérieurs et qui, à l'intérieur, entourent de manière élastiques des broches (15) de blindage guidées vers l'extérieur et fixées à la réglette à ressorts.

2. Connecteur enfichable suivant la revendication 1, caractérisé en ce que les couteaux (12) de blindage sont fixés à la réglette (2) à couteaux et enfoncés conjointement avec elle dans la plaquette (4) à circuit imprimé de panneau arrière.

3. Connecteur enfichable suivant la revendication 1, caractérisé en ce que les couteaux (12) de blindage sont enfoncés dans la plaquette (4) à circuit imprimé de panneau arrière.

4. Connecteur enfichable suivant la revendication 1, caractérisé en ce que les couteaux (12) de blindage sont enfoncés dans des bandes (17, 18) de support fixées devant ou derrière la plaquette (4) à circuit imprimé de panneau arrière.

5. Connecteur enfichable suivant la revendication 1, caractérisé en ce que les broches de blindage sont fixées dans la réglette (1) à ressorts.
